# EUROPÄISCHE PATENTSCHRIFT

(11) **EP 4 222 332 B1**
(45) Veröffentlichungstag und Bekanntmachung des Hinweises auf die Patenterteilung: **25.09.2024**
(21) Anmeldenummer: 21718520.6
(22) Anmeldetag: 06.04.2021
(51) Int. Cl.: E06B 3/673, E06B 3/663

(54) **MEHRSCHEIBEN-ISOLIERGLAS UND VERFAHREN ZUM HERSTELLEN DESSELBEN**
MULTI-PANE INSULATED GLASS AND METHOD FOR PRODUCING SAME
VERRE ISOLÉ À MULTIPLES VITRES ET PROCÉDÉ POUR LE FABRIQUER

(30) Priorität: 18.11.2020 DE 102020130491
(43) Veröffentlichungstag der Anmeldung: 09.08.2023
(73) Patentinhaber: Framy GmbH, 34277 Fuldabrück (DE)
(72) Erfinder: STOFFELSHAUS, Ingo, 34117 Kassel (DE)
(74) Vertreter: Seemann & Partner Patentanwälte mbB
(86) Internationale Anmeldenummer: PCT/EP2021/058876
(87) Internationale Veröffentlichungsnummer: WO 2022/106069

(56) Entgegenhaltungen:
- EP-A1- 2 420 536
- WO-A2-2015/086457
- DE-A1- 102004 027 527
- US-A1- 2011 027 606

## Beschreibung

Mehrscheiben-Isolierglas besteht üblicherweise aus zwei oder mehr Float-Glasscheiben, gelegentlich auch aus Walzglas oder anderen flachen Glas- oder Glasersatzerzeugnissen, die mittels eines Abstandhalters, meist aus Metall, Kunststoff oder Verbundmaterial, mit einer auf die Kontaktflächen aufgebrachte Primärdichtung verklebt sind. Der Abstandhalter hält dabei einen definierten Abstand zur Glaskante ein, welcher den Raum für die Sekundärdichtung bildet, welche eine langfristige, gasdiffusionsdichte Versiegelung des Scheibenzwischenraums gewährleisten soll. Um einen höheren Wärmedämmwert zu erreichen, wird der Zwischenraum üblicherweise mit einem Edelgasgemisch gefüllt.

Außerdem weist mindestens eine der Scheiben üblicherweise eine Beschichtung auf der dem Scheibenzwischenraum zugewandten Seite auf. Im Rahmen der Erfindung beinhaltet der Begriff "Scheibe" auch eine Scheibe, auf der insbesondere eine Beschichtung auf der dem Scheibenzwischenraum zugewandten Seite vorgesehen ist.

Die Problematik, durch Klimalasten und thermischen Stress in den Scheibenzwischenraum übertretender Primärdichtung, ist aktuell durch eine präzisere Positionierung und ein definierteres Verpressen sowie eine höhere Materialverträglichkeit der Komponenten oder besonderen Ausformungen metallischer Abstandhalter zu bewältigen.

DE 10 2004 027 527 A1 offenbart ein Verfahren zum Herstellen einer Isolierglasscheibe, in welcher zwei Glasscheiben unter Zwischenfügen eines rahmenförmigen Abstandhalters mittels wenigstens einer Versiegelungsmasse fest miteinander verklebt und abgedichtet sind. Hierbei werden zwei verschiedene Versiegelungsmassen verwendet.

EP 2 420 536 A1 offenbart einen Randverbund zur Herstellung von Zwei- oder Mehrscheiben-Isolierglas oder Solarmodulen. Es sind ein Primärdichtstoff und ein Sekundärdichtstoff vorgesehen.

US 2011/027606 A1 offenbart ein Verfahren zur Herstellung einer Ecke eines rahmenartigen Abstandhalters für Isolierglaspaneele.

WO 2015/086457 A2 offenbart eine Isolierverglasung mit verbesserter Abdichtung, wobei ein Primärdichtstoff und ein Sekundärdichtstoff vorgesehen ist. Es ist zudem eine Bohrung in dem Abstandhalter vorgesehen, die einen Gasaustausch zwischen einem Verglasungsinnenraum und einer Hohlkammer ermöglicht, um Luftfeuchtigkeit im Verglasungsinnenraum vom Trockenmittel aufnehmen zu lassen.

Es ist Aufgabe der vorliegenden Erfindung, ein Mehrscheiben-Isolierglas anzugeben, mittels dessen es gesichert möglich ist, zu verhindern, dass ein Primärdichtstoff in den Scheibenzwischenraum übertreten bzw. eintreten kann.

Es wird die Verwendung einer elastischen Dichtung in einem Mehrscheiben-Isolierglas angegeben, wobei das Mehrscheiben-Isolierglas wenigstens zwei Scheiben und einen Randverbund, umfassend einen umlaufenden Abstandhalter aufweist, der zwischen den zwei Scheiben angeordnet ist und einen Scheibenzwischenraum von einem Scheibenaußenraum trennt, wobei ein Primärdichtstoff zwischen Abstandhalter und Scheiben vorgesehen ist, wobei die elastische Dichtung eine Sperre der Ausbreitung des Primärdichtstoffes in den Scheibenzwischenraum ist.

Die Aufgabe wird gelöst durch ein Mehrscheiben-Isolierglas, umfassend wenigstens zwei Scheiben, zwischen die ein Randverbund eingebracht ist, wobei der Randverbund einen umlaufenden Abstandhalter aufweist, wobei der Randverbund einen Scheibenzwischenraum von einem Scheibenaußenraum trennt, wobei zwischen dem umlaufenden Abstandhalter und den Scheiben ein Primärdichtstoff vorgesehen ist, der den Scheibenzwischenraum von dem Scheibenaußenraum abdichtet, das dadurch weitergebildet ist, dass eine elastische Dichtung vorgesehen ist, die von dem Scheibenzwischenraum aus gesehen vor dem Primärdichtstoff angeordnet ist und eine Abdichtung zwischen dem Abstandhalter und einer Scheibe vorsieht, wobei der Abstandhalter einen Ausgleichsraum für ein in Richtung der elastischen Dichtung fließenden Primärdichtstoff vorsieht, wobei der Ausgleichsraum wenigstens eine Durchtrittsöffnung in einen Hohlraum des Abstandhalters umfasst.

Zudem ist auch eine Durchtrittsöffnung vorgesehen, durch die der Primärdichtstoff durchtreten kann, und zwar in einen Hohlraum des Abstandhalters. Übliche Abstandhalter weisen beispielsweise ein aus Metall oder einem anderen Material gefertigtes Profil mit einem Hohlraum auf, in den ein Trockenmittel eingebracht ist. Zudem ist das Profil bzw. der Abstandhalter üblicherweise zum Scheibenzwischenraum hin perforiert, so dass der Hohlraum und der Scheibenzwischenraum miteinander in Kommunikation stehen. Das Trockenmittel, wie beispielsweise Silikagel, hält dann das Volumen des Scheibenzwischenraums trocken.

Gemäß einer Ausführungsform der Erfindung dient dieser Hohlraum auch zur Aufnahme von Primärdichtstoff, falls der Primärdichtstoff sich durch beispielsweise Temperaturerhöhung ausdehnt.

Im Rahmen der Erfindung kann die elastische Dichtung auch als Dichtlippe, Sperrdichtung oder Sperrlippe bezeichnet werden. Durch Vorsehen der elastischen Dichtung wird effizient verhindert, dass sich der Primärdichtstoff in den Scheibenzwischenraum ausdehnen kann. Da die elastische Dichtung eine Sperre für die Ausbreitung des Primärdichtstoffes in den Scheibenzwischenraum darstellt, wird sich der Primärdichtstoff in eine andere Richtung ausdehnen.

Der Abstandhalter ist umlaufend, insbesondere dergestalt ausgebildet, dass dieser der Kontur des Scheibenrands folgt bzw. im Wesentlichen parallel zum Scheibenrand verläuft, und zwar vorzugsweise mit einem Abstand von bspw. 5 mm bis 20mm.

Erfindungsgemäß weist der Abstandhalter einen Ausgleichsraum für ein in Richtung der elastischen Dichtung fließenden Primärdichtstoff auf.

Vorzugsweise ist der Primärdichtstoff ein plastischer Dichtstoff, insbesondere Polyisobutylen.

Vorzugsweise wird die elastische Dichtung auf den Abstandhalter in einem fließfähigen Zustand aufgetragen und nach einem Aushärten der Dichtung der Abstandhalter zwischen die Scheiben verbracht. So kann beispielsweise ein noch fließfähiges Silikon auf den Abstandhalter aufgebracht werden, so dass dieses auch umlaufend um den Abstandhalter aufgebracht ist und zunächst solange ausgehärtet wird, bis der fließfähige Zustand beendet ist, so dass erst in dem Zustand der Dichtung, in dem diese elastisch ist, ein entsprechender Druck durch das Verbinden des Mehrscheiben-Isolierglases erzeugt wird.

Alternativ hierzu kann vorzugsweise die elastische Dichtung als Schnur, insbesondere Rundschnur oder im Querschnitt eckige Schnur, mit dem Abstandhalter verbunden werden. So kann beispielsweise eine umlaufende Schnur, d.h. eine Endlosschnur, umlaufend um den Abstandhalter auf einer Seite, die zur Verbindung mit einer Scheibe vorgesehen ist, auf den Abstandhalter aufgebracht werden, beispielsweise in eine Nut eingeklemmt oder eingeklebt werden. Auf der gegenüberliegenden Seite des Abstandhalters wird auch eine elastische Dichtung in Form einer Schnur aufgebracht oder eingeklemmt, um eine schnellere Montage des Mehrscheiben-Isolierglases zu ermöglichen. Alternativ kann auch eine elastische Schnur an deren Enden verbunden werden, um insgesamt eine umlaufende endlose Schnur herzustellen. Es wird, um auch eine Verbindung zu der gegenüberliegenden Scheibe zu ermöglichen, auch dort eine elastische Dichtung auf dem Abstandhalter aufgebracht.

Vorzugsweise ist die elastische Dichtung Silikon, Polyurethan oder Polysulfid. Alternativ kann die elastische Dichtung auch ein Vulkanisat von Naturkautschuk oder Silikonkautschuk sein

Vorzugsweise ist außen um den Abstandhalter und zwischen den Scheiben ein Sekundärdichtstoff vorgesehen. Der Sekundärdichtstoff ist also im Scheibenaußenraum eingebracht.

Vorzugsweise ist ein Sekundärdichtstoff im Scheibenaußenraum umlaufend um den Abstandhalter vorgesehen. Der Sekundärdichtstoff ist außen um den Abstandhalter in einer durch die Scheiben und den Abstandhalter definierten Nut eingebracht. Der Sekundärdichtstoff dient zur weiteren Abdichtung des Mehrscheiben-Isolierglases. Zudem dient der Sekundärdichtstoff auch vorzugsweise zur Stabilisierung des Mehrscheiben-Isolierglases.

Vorzugsweise ist der Primärdichtstoff Polyisobutylen, kurz auch Isobutylen oder Butyl genannt.

Vorzugsweise ist die elastische Dichtung Silikon, Polyurethan, Polysulfid oder ein Vulkanisat von Naturkautschuk oder Silikonkautschuk.

Vorzugsweise ist die elastische Dichtung ausgebildet, auf den Abstandhalter in einem fließfähigen Zustand aufgetragen zu werden und nach einem Aushärten der elastischen Dichtung mit den Scheiben verbunden zu werden.

Alternativ ist vorzugsweise die elastische Dichtung ausgebildet, als Schnur mit dem Abstandhalter (14) verbunden zu werden.

Wenn in den Abstandhalter eine Nut zur Aufnahme der elastischen Dichtung vorgesehen ist, wird vorzugsweise dafür gesorgt, dass sich die elastische Dichtung in deren Lage auch bei einem Ausdehnen des Primärdichtstoffes in der Art, dass diese gegen die elastische Dichtung drückt, nicht von der Lage her verschiebt.

Vorzugsweise ist die elastische Dichtung ein Extrudat.

Der Sekundärdichtstoff umfasst oder ist insbesondere Polyurethan, Silikon oder ein Polysulfid.

Es wird ferner ein Verfahren zum Herstellen eines Mehrscheiben-Isolierglases mit den folgenden Verfahrensschritten angegeben:
- Bereitstellen eines umlaufenden Abstandhalters,
- Aufbringen jeweils einer elastischen Dichtung auf zwei gegenüberliegenden Seiten des Abstandhalters,
- Aufbringen jeweils eines plastischen Primärdichtstoffes neben der elastischen Dichtung auf den gegenüberliegenden Seiten des Abstandhalters, wobei der plastische Primärdichtstoff weiter außen im Vergleich zu der elastischen Dichtung aufgebracht wird,
- Verbinden des mit dem plastischen Primärdichtstoff und der elastischen Dichtung versehenen Abstandhalters mit jeweils einer Scheibe, auf den zwei gegenüberliegenden Seiten des Abstandhalters und
- Befüllen eines Scheibenaußenraums der Scheiben mit einem Sekundärdichtstoff.

Der Scheibenaußenraum kann auch im Rahmen der Erfindung als Außenfuge zwischen den beiden Scheiben und dem Abstandhalter bezeichnet werden.

Vorzugsweise wird ein Scheibenzwischenraum, der durch die zwei Scheiben und den Abstandhalter umschlossen und definiert ist, mit einem Edelgas oder einer Mischung aus Edelgasen gefüllt oder befüllt.

Vorzugsweise stellt die elastische Dichtung eine Begrenzung der Ausbreitung des Primärdichtstoffes in den Scheibenzwischenraum dar.

Eine Ausführungsform sieht eine Isolierglasscheibe mit mindestens zwei Scheiben, beispielsweise Glasscheiben, vor, zwischen denen im Randbereich ein Abstandhalterprofil, das im Rahmen der Erfindung als Abstandhalter bezeichnet werden kann, mit mindestens zwei auf den Abstandhalter oder teilweise in den Abstandhalter eingebrachten, dauerelastischen, nicht-dauerplastischen Dichtungen vor. Es ist jeweils wenigstens eine elastische Dichtung auf der Seite des Abstandhalters angeordnet, die an jeweils eine Scheibe angrenzt.

Die elastischen Dichtungen erfüllen die Aufgabe, die im Randverbund der Isolierverglasungseinheit bzw. des Mehrscheiben-Isolierglases verwendete Primärdichtung, die die Gasdichtigkeit des Scheibenzwischenraums sichern soll, daran zu hindern, seinen vorgesehenen Wirkungsbereich bzw. den Applikationsort zu verlassen. Um zu verhindern, dass die Primärdichtung in den Scheibenzwischenraum gelangt, wird in einer Ausführungsform vorgeschlagen, statt eines zweistufigen Dichtungsaufbaus aus Primärdichtung und Sekundärdichtung einen dreistufigen Dichtungsaufbau aus einer elastischen Dichtung, die auch als Primärdichtungssperre oder Primärdichtungsdichtung bezeichnet werden kann, Primärdichtung und Sekundärdichtung vorzusehen.

Üblicherweise umfasst eine Isolierverglasungseinheit bzw. ein Mehrscheiben-Isolierglas mindestens zwei flächenparallel zueinander angeordnete Scheiben, die mit Hilfe eines Abstandhalters aus Metall, Kunststoff oder einem Verbundmaterial auf Abstand gehalten werden. Die Abstandhalter sind üblicherweise weitgehend rechteckige Hohlkörper, die zur Vermeidung von Kondensat im Scheibenzwischenraum mit einem Trockenmittel befüllt sind und auf der dem Scheibenzwischenraum zugewandten Seite eine Perforation aufweisen. Die Abstandhalter werden durch Biegen oder Zusammenstecken mit Steckverbindern aus Kunststoff oder Metall in den Ecken zu geschlossenen Rahmen zusammengesetzt und folgen in ihrer Form der Geometrie der Glasscheiben bzw. Scheiben mit einem gewissen Versatz in Richtung Scheibenmitte.

Auf den der Glasfläche zugewandten Seiten des Abstandhalters wird eine Primärdichtung, meist Polyisobutylen, das durch Erwärmen verflüssigt wird, aufgespritzt. Die so präparierten Abstandhalter werden dann mit den Glasscheiben zusammengepresst. Durch Vorsehen einer vorgebbaren Menge der Primärdichtung und eines vorgebbaren Drucks bei dem Zusammenbringen des Abstandhalters mit den Scheiben entsteht eine gleichmäßige Dichtung, die eine Gasdichtigkeit sichert und das Mehrscheiben-Isolierglas bis auf weiteres zusammenhält. Um diesen Aufbau dauerhaft zu fixieren und langfristig zu versiegeln, wird der durch den Versatz des Rahmens nach außen entstandene Hohlraum mit der Sekundärdichtung verfüllt und so über wenigstens drei Flanken verklebt.

Der beim Zusammenbau entstandene Scheibenzwischenraum wird mit einem Gasgemisch, häufig auch mit Edelgas, gefüllt, um die wärmedämmende Wirkung zu verbessern. Zu einem gleichen Zweck kommt meist eine Beschichtung auf mindestens einer der dem Scheibenzwischenraum zugewandten Glasoberfläche oder Scheibenoberfläche zum Einsatz.

Im Einbauzustand des Mehrscheiben-Isolierglases dehnt sich die Gasfüllung durch Erwärmung bzw. durch Sonneneinstrahlung am Tag aus und in der Nacht zieht sich diese wieder zusammen. Hierdurch entsteht eine Pumpbewegung, die Druck und mechanischen Stress auf die Primärdichtung ausübt. Durch diesen Druck fängt das zumeist verwendete dauerplastische Polyisobutylen an, in den Scheibenzwischenraum zu wandern. Hierdurch kann es neben der ästhetischen Beeinträchtigung in schweren Fällen auch zum vorzeitigen Nachlassen der Dichtungswirkung kommen. Durch den Einsatz einer weiteren erfindungsgemäßen Dichtungsebene in Form einer elastischen Dichtung noch vor der Primärdichtung, gesehen vom Scheibenzwischenraum aus, wird das Wandern der Primärdichtung in den Scheibenzwischenraum verhindert. Insbesondere durch die Flexibilität der elastischen Dichtung wird eine Bewegung im Randverbund ausgeglichen. Die elastische Dichtung ist vorzugsweise flexibel genug, um beim Pressen des Mehrscheiben-Isolierglases teilweise komprimiert zu werden und sich beim thermisch-bedingten Ausdehnen der Gasfüllung im Scheibenzwischenraum und der resultierenden Pumpbewegung des Mehrscheiben-Isolierglases wieder auszudehnen.

Die elastische Dichtung ist vorzugsweise kein Thermoplast. Falls ein Thermoplast verwendet wird, sollte eine Temperaturbeständigkeit des Thermoplasts vorliegen, bei der der Erweichungspunkt größer oder gleich 120° C oder größer oder gleich 130° C liegt. Außerdem sollte vorzugsweise ein Material als elastische Dichtung Verwendung finden, das unter Temperaturbelastung im Wesentlichen nicht oder nur wenig zur Ausgasung neigt.

Vorzugsweise wird das Material der elastischen Dichtung zu einer Dichtschnur extrudiert und mittels eines Formschlusses durch Verklebung oder über eine Direktapplikation am Abstandhalter fixiert. Es ist vorzugsweise eine Nut, eine Vertiefung und/oder ein Steg für die mechanische Sicherung der elastischen Dichtung vorgesehen. Im Rahmen der Erfindung wird unter einer Nut auch eine Vertiefung verstanden. Alternativ oder ergänzend zu einer Nut kann auch ein Steg Verwendung finden, an dem sich die elastische Dichtung abstützen kann.

Vorzugsweise wird die Ausdehnung der Primärdichtung nicht unterdrückt, sondern vorgegeben. Hierzu ist vorzugsweise ein Ausgleichsraum, beispielsweise eine Kavität, eine Sicke, eine Vertiefung oder eine andersartig ausgebildete Ausgleichskammer oder Ausgleichskammern vorgesehen, die gebohrt, gefräst, extrudiert, gestrahlt, gelasert oder gestanzt in den Abstandhalter eingebracht sind oder werden. Es kann auch vorgesehen sein, eine Membran auszubilden, die sich in einen Ausgleichsraum ausdehnen kann.

Es ist ferner vorgesehen, dass ein durch Erhitzung sich ergebendes Maximalvolumen der Primärdichtung durch Erwandern eines Teils der Primärdichtung in einen Ausgleichsraum dafür sorgt, dass die elastische Dichtung nicht mechanisch überlastet oder abgelöst wird. Vorzugsweise ist ein Primärdichtstoff bzw. eine Primärdichtung vorgesehen, der hohe Kohäsionskräfte aufweist, so dass ein Abreißen des Primärdichtstoffes unterbunden wird. Somit wird erfindungsgemäß sichergestellt, dass kein Primärdichtstoff bzw. Primärdichtungsmaterial in den Scheibenzwischenraum gelangt und somit die elastische Dichtung nicht überbeansprucht oder beschädigt wird.

Durch die Erfindung, insbesondere den Ausgleichsraum, führt auch eine zu große Menge aufgetragener Primärdichtstoff nicht zu einer Schädigung des Mehrscheiben-Isolierglases, da zu viel aufgetragener Primärdichtstoff schadfrei in den Ausgleichsraum abfließen kann.

Weitere Merkmale der Erfindung werden aus der Beschreibung erfindungsgemäßer Ausführungsformen zusammen mit den Ansprüchen und den beigefügten Zeichnungen ersichtlich.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine Draufsicht auf ein erfindungsgemäßes Mehrscheiben-Isolierglas,
- Fig. 2a: eine schematische Querschnittsdarstellung eines Mehrscheiben-Isolierglases kurz vor dem Zusammensetzen,
- Fig. 2b: eine schematische Ausschnittsdarstellung aus Fig. 2a,
- Fig. 3a: eine schematische Querschnittsdarstellung eines Mehrscheiben-Isolierglase im zusammengebauten Zustand,
- Fig. 3b: eine schematische Ausschnittsdarstellung aus Fig. 3a,
- Fig. 4a: eine weitere schematische Querschnittsdarstellung eines Mehrscheiben-Isolierglases und
- Fig. 4b: eine schematische Ausschnittsdarstellung aus Fig. 4a.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt schematisch eine Draufsicht auf ein erfindungsgemäßes Mehrscheiben-Isolierglas 10. Es ist ein Randverbund 13 umfassend einen Abstandhalter 14, der zum Rand der Scheiben mit einem kleinen Abstand versehen ist und umlaufend vorzugsweise die Kontur der Scheiben nachbildet, vorgesehen. Der Randverbund 13 verbindet eine obere Scheibe 16 und eine untere Scheibe 15. Zum Verbinden ist ein in Fig. 1 nicht dargestellter Primärdichtstoff 17 vorgesehen, der auf den Abstandhalter umlaufend aufgetragen ist und den Abstandhalter 14 mit der Scheibe 16 nach oben verbindet bzw. verklebt. Entsprechend ist auch ein Primärdichtstoff 17 unterhalb vom Abstandhalter 14 auf diesen aufgetragen und verbindet den Abstandhalter 24 mit der untenliegenden Scheibe 15.

Zu dem Rahmenverbund 13 kann auch ein in einen Außenraum 12 bzw. eine Nut, die durch die beiden Scheiben und den Abstandhalter 14 ausgebildet ist, eingebrachter Sekundärdichtstoff gehören, der auch der Übersicht wegen in Fig. 1 nicht dargestellt ist. Die beiden Scheiben 16 und 15 definieren zusammen mit dem Abstandhalter 14 einen Scheibenzwischenraum 11. In den Scheibenzwischenraum 11 kann ein Gas, beispielsweise ein Gemisch aus Edelgasen, eingebracht sein, um die Wärmedämmung zu verbessern.

Fig. 2a zeigt eine schematische Schnittdarstellung des Mehrscheiben-Isolierglases 10 vor dem Zusammenbau. Auf den Abstandhalter 14, der im Schnitt auf der rechten Seite und auf der linken Seite von Fig. 2a dargestellt ist, ist oben und unten an den Seiten des Abstandhalters 14 ein Primärdichtstoff 17 aufgetragen. Zum Innenraum hin, d.h. in Richtung zu dem gegenüberliegenden Abstandhalter 14, ist auf dem jeweiligen Abstandhalter 14 eine elastische Dichtung 19/19` vorgesehen. Die elastische Dichtung 19' und die elastische Dichtung 19 sind jeweils umlaufend auf dem Abstandhalter 14 angeordnet. Der Abstandhalter 14 weist einen Hohlraum 24 auf, in den ein Trockenmittel 21 eingebracht ist. Es ist zu dem Scheibenzwischenraum 11 in dem Abstandhalter 14 eine Perforation 22 vorgesehen, damit eine Gasverbindung des Trockenmittels 21 zum Scheibeninnenraum 11 ermöglicht ist.

In Fig. 2b ist eine Ausschnittsvergrößerung schematisch aus Fig. 2a dargestellt. Dort ist zu erkennen, wie der Primärdichtstoff 17 auf eine Seite des Abstandhalters 14 appliziert ist. Die elastische Dichtung 19 ist in eine Nut 20 eingebracht. Dort ist auch ein Steg 21 gezeigt, der ergänzend oder alternativ zur Nut 20 vorgesehen sein kann. Die Nut 20 und/oder der Steg 25 stützt die elastische Dichtung 19 ab. Ferner ist ein Kanal 23 vorgesehen, der eine Verbindung von außen des Abstandhalters 14 nach innen in den Hohlraum 24 ermöglicht. Sowohl der Hohlraum 24 als auch der Kanal 23 dienen als Ausgleichsraum für den Primärdichtstoff 17.

Fig. 3a zeigt eine schematische Schnittdarstellung eines erfindungsgemäß zusammengebauten Mehrscheiben-Isolierglases 10. Zusätzlich zu dem Primärdichtstoff 17 und der elastischen Dichtung 19 ist ein Sekundärdichtstoff 18 außen um den Abstandhalter 14 in den Scheibenaußenraum 12 bzw. eine durch die Scheiben 15 und 16 und den Abstandhalter 14 außen sich bildende Nut 20 eingebracht.

Fig. 3b zeigt wieder eine schematische Ausschnittsvergrößerung aus Fig. 3a. Dort ist zu erkennen, dass ein Teil des Primärdichtstoffes 17 in den Kanal 23 eingetreten ist.

Fig. 4a zeigt im Wesentlichen eine entsprechende schematische Querschnittsdarstellung des erfindungsgemäßen Mehrscheiben-Isolierglases 10, bei der, wie in Fig. 4b, die eine vergrößerte Ausschnittsdarstellung schematisch zeigt, besser zu erkennen ist, dass etwas mehr Primärdichtstoff 17 in den Kanal 23 eingetreten ist und sogar durch den Kanal 23 hindurchgetreten ist und in den Hohlraum 24 eingetreten ist.

### Bezugszeichenliste

- 10: Mehrscheiben-Isolierglas
- 11: Scheibenzwischenraum
- 12: Scheibenaußenraum
- 13: Randverbund
- 14: Abstandhalter
- 15: Scheibe
- 16: Scheibe
- 17: Primärdichtstoff
- 18: Sekundärdichtstoff
- 19: elastische Dichtung
- 20: Nut
- 21: Trockenmittel
- 22: Perforation
- 23: Kanal
- 24: Hohlraum
- 31: Seite
- 32: Seite

## Patentansprüche

1. Mehrscheiben-Isolierglas (10), umfassend wenigstens zwei Scheiben (15, 16), zwischen die ein Randverbund (13) eingebracht ist, wobei der Randverbund (13) einen umlaufenden Abstandhalter (14) aufweist, wobei der Randverbund (13) einen Scheibenzwischenraum (11) von einem Scheibenaußenraum (12) trennt, wobei zwischen dem umlaufenden Abstandhalter (14) und den Scheiben (15, 16) ein Primärdichtstoff (17) vorgesehen ist, der den Scheibenzwischenraum (11) von dem Scheibenaußenraum (12) abdichtet, **dadurch gekennzeichnet, dass** eine elastische Dichtung (19) vorgesehen ist, die von dem Scheibenzwischenraum (11) aus gesehen vor dem Primärdichtstoff (17) angeordnet ist und eine Abdichtung zwischen dem Abstandhalter (14) und einer Scheibe (15, 16) vorsieht, wobei der Abstandhalter (14) einen Ausgleichsraum (23, 24) für ein in Richtung der elastischen Dichtung (19) fließenden Primärdichtstoff (17) vorsieht, wobei der Ausgleichsraum (23, 24) wenigstens eine Durchtrittsöffnung (23) in einen Hohlraum (24) des Abstandhalters (14) umfasst.

2. Mehrscheiben-Isolierglas (10) nach Anspruch 1, **dadurch gekennzeichnet, dass** ein Sekundärdicht-stoff (18) im Scheibenaußenraum (12) umlaufend um den Abstandhalter (14) vorgesehen ist.

3. Mehrscheiben-Isolierglas (10) nach Anspruch 1 oder 2, **dadurch gekennzeichnet, dass** der Primärdicht-stoff (17) Polyisobutylen ist.

4. Mehrscheiben-Isolierglas (10) nach einem der Ansprüche 1 bis 3, **dadurch gekennzeichnet, dass** die elastische Dichtung (19) Silikon, Polyurethan, Polysulfid oder ein Vulkanisat von Naturkautschuk oder Silikonkautschuk ist.

5. Mehrscheiben-Isolierglas (10) nach einem der Ansprüche 1 bis 4, **dadurch gekennzeichnet, dass** die elastische Dichtung (19) ausgebildet ist, auf den Abstandhalter (14) in einem fließfähigen Zustand aufgetragen zu werden und nach einem Aushärten der elastischen Dichtung mit den Scheiben (15, 16) verbunden zu werden oder dass die elastische Dichtung (19) ausgebildet ist, als Schnur mit dem Abstandhalter (14) verbunden zu werden.

6. Mehrscheiben-Isolierglas (10) nach einem der Ansprüche 1 bis 5, **dadurch gekennzeichnet, dass** in dem Abstandhalter (14) eine Nut (20) zur Aufnahme der elastischen Dichtung (19) vorgesehen ist.

7. Mehrscheiben-Isolierglas (10) nach einem der Ansprüche 1 bis 6, **dadurch gekennzeichnet, dass** die elastische Dichtung (19) ein Extrudat ist.

8. Mehrscheiben-Isolierglas (10) nach einem der Ansprüche 1 bis 7, **dadurch gekennzeichnet, dass** ein Sekundärdichtstoff (18) vorgesehen ist, der außen um den Abstand-halter in einer durch die Scheiben und den Abstandhalter definierten Nut eingebracht ist, wobei insbesondere der Sekundärdichtstoff (18) Polyurethan, Silikon oder ein Polysulfid umfasst oder ist.

## Claims

1. A multi-pane insulated glass (10) comprising at least two panes (15, 16) between which an edge seal (13) is introduced, wherein the edge seal (13) has a peripheral spacer (14), wherein the edge seal (13) separates a pane intermediate space (11) from a pane exterior space (12), wherein a primary sealant (17) is provided between the peripheral spacer (14) and the panes (15, 16) that seals the pane intermediate space (11) from the pane exterior space (12), **characterized in that** an elastic seal (19) is provided which, viewed from the pane intermediate space (11), is arranged in front of the primary sealant (17) and provides a seal between the spacer (14) and a pane (15, 16), whereas the spacer (14) provides a compensation space (23, 24) for a primary sealant (17) flowing in the direction of the elastic seal (19), whereas the compensation space (23, 24) comprises at least one through-hole (23) into a cavity (24) of the spacer (14).

2. The multi-pane insulated glass (10) according to claim 1, **characterized in that** a secondary sealant (18) is provided in the pane exterior space (12) peripherally surrounding the spacer (14).

3. The multi-pane insulated glass (10) according to claim 1 or 2, **characterized in that** the primary sealant (17) is polyisobutylene.

4. The multi-pane insulated glass (10) according to one of claims 1 to 3, **characterized in that** the elastic seal (19) is silicone, polyurethane, polysulfide or a vulcanizate of natural rubber or silicone rubber.

5. The multi-pane insulated glass (10) according to one of claims 1 to 4, **characterized in that** the elastic seal (19) is designed to be applied to the spacer (14) when in a flowing state and to be connected to the panes (15, 16) after the elastic seal cures or that the elastic seal (19) is designed to be connected to the spacer (14) as a cord.

6. The multi-pane insulated glass (10) according to one of claims 1 to 5, **characterized in that** a groove (20) is provided in the spacer (14) to receive the elastic seal (19).

7. The multi-pane insulated glass (10) according to one of claims 1 to 6, **characterized in that** the elastic seal (19) is an extrudate.

8. The multi-pane insulated glass (10) according to one of claims 1 to 7, **characterized in that** a secondary sealant (18) is provided which is introduced externally around the spacer in a groove defined by the panes and the spacer, wherein in particular the secondary sealant (18) comprises or is polyurethane, silicone or a polysulfide.

## Revendications

1. Vitrage isolant multi-vitre (10), comprenant au moins deux vitres (15, 16) entre lesquelles est inséré un joint périphérique (13), le joint périphérique (13) présentant une entretoise périphérique (14), le joint périphérique (13) séparant un espace intermédiaire (11) de vitres d'un espace extérieur (12) de vitres, un matériau d'étanchéité primaire (17) étant prévu entre l'entretoise périphérique (14) et les vitres (15, 16), qui assure l'étanchéité entre l'espace intermédiaire (11) de vitres et l'espace extérieur (12) de vitres, **caractérisé en ce qu'**il est prévu un joint d'étanchéité élastique (19) qui, vu depuis l'espace intermédiaire (11) de vitres, est disposé devant le matériau d'étanchéité primaire (17) et assure l'étanchéité entre l'entretoise (14) et une vitre (15, 16), l'entretoise (14) fournissant un espace de compensation (23, 24) pour un matériau d'étanchéité primaire (17) s'écoulant dans la direction du joint élastique (19), l'espace de compensation (23, 24) comprenant au moins une ouverture (23) de passage dans une cavité (24) de l'entretoise (14).

2. Vitrage isolant multi-vitre (10) selon la revendication 1, **caractérisé en ce qu'**un matériau d'étanchéité secondaire (18) est prévu dans l'espace extérieur (12) de vitres surtout le pourtour de l'entretoise (14).

3. Vitrage isolant multi-vitre (10) selon la revendication 1 ou la revendication 2, **caractérisé en ce que** le matériau d'étanchéité primaire (17) est du polyisobutylène.

4. Vitrage isolant multi-vitre (10) selon l'une des revendications 1 à 3, **caractérisé en ce que** le joint élastique (19) est en silicone, en polyuréthane, en polysulfure ou en un vulcanisat de caoutchouc naturel ou de caoutchouc silicone.

5. Vitrage isolant multi-vitre (10) selon l'une des revendications 1 à 4, **caractérisé en ce que** le joint élastique (19) est conçu pour être appliqué sur l'entretoise (14) dans un état fluide et pour être relié aux vitres (15, 16) après un durcissement du joint élastique, ou **en ce que** le joint élastique (19) est conçu pour être relié à l'entretoise (14) sous forme de cordon.

6. Vitrage isolant multi-vitre (10) selon l'une des revendications 1 à 5, **caractérisé en ce qu'**une rainure (20) est prévue dans l'entretoise (14) pour recevoir le joint élastique (19).

7. Vitrage isolant multi-vitre (10) selon l'une des revendications 1 à 6, **caractérisé en ce que** le joint élastique (19) est un extrudat.

8. Vitrage isolant multi-vitre (10) selon l'une des revendications 1 à 7, **caractérisé en ce qu'**il est prévu un matériau d'étanchéité secondaire (18) qui est placé à l'extérieur autour de l'entretoise dans une rainure définie par les vitres et l'entretoise, le matériau d'étanchéité secondaire (18) comprenant ou étant notamment du polyuréthane, du silicone ou un polysulfure.
